# EUROPÄISCHE PATENTSCHRIFT

(11) **EP 0 000 049 B1**
(45) Veröffentlichungstag und Bekanntmachung des Hinweises auf die Patenterteilung: **09.01.1980**
(21) Anmeldenummer: 78100089.8
(22) Anmeldetag: 05.06.1978
(51) Int. Cl.: G03D 7/00

(54) **Verfahren und Vorrichtung zur Trockenentwicklung von Zweikomponenten-Diazotypiematerial**
Process and device for the dry development of a two-component diazotype material
Procédé et dispositif de développement à sec d'un matériau de diazotypie à deux composants

(30) Priorität: 10.06.1977 DE 2726240
(43) Veröffentlichungstag der Anmeldung: 20.12.1978
(73) Patentinhaber: HOECHST AKTIENGESELLSCHAFT, 65926 Frankfurt am Main (DE)
(72) Erfinder: Schörnig, Eberhard, D-6204 Taunusstein-Orlen (DE); Blume, Erich, D-6200 Wiesbaden (DE)

## Beschreibung

Die Erfindung betrifft ein Verfahren zur Trockenentwicklung von Zweikomponenten-Diazokopiermaterial nach dem Oberbegriff des Anspruchs 1, und eine Vorrichtung zur Ausübung des Verfahrens.

Durch die Anwendung dieses bekannten Verfahrens konnte die Entwicklungsgeschwindigkeit von Zweikomponenten-Diazokopiermaterial gegenüber zuvor üblichen Trockenentwicklungsverfahren wesentlich gesteigert werden, ohne unerwünschte Verfärbungen des nichtbelichteten Bilduntergrundes entstehen zu lassen. Bei dem eingangs genannten Verfahren genügt zum Erreichen der relativ kurzen Entwicklungszeiten ein Ammoniakwasserdampfgemisch mit einer verhältnismäßig niedrigen Ammoniakkonzentration von höchstens 25 Gew.-% Ammoniak. Mit 3%igem Ammoniakwasser, das in der Entwicklungskammer verdampft wird, haben sich noch zufriedenstellende Entwicklungsergebnisse ergeben.

Um eine Umweltbelastung durch aus einer Entwicklungskammer ausströmendes Entwicklergas zu vermeiden, ist es im Zusammenhang mit dem bekannten Verfahren auch bekannt, in Durchlaufrichtung des Diazokopiermaterials vor der Entwicklungskammer und hinter der Entwicklungskammer je eine Vorkammer anzuordnen. Jede Vorkammer ist durch ein Walzenpaar gegen die äußere Atmosphäre abgeschlossen und durch ein zweites Walzenpaar und Dichtlamellen zu der Entwicklungskammer weitgehend abgedichtet, wobei in bisher unerwünschter Weise nur eine Drosselung des aus der Entwicklungskammer ausströmenden Entwicklergases, aber keine vollkommene Abdichtung auftrat (FR-A 2319922).

Der Innenraum der Vorkammer steht durch Absaugung des Fremdluft-Gasgemischs unter Unterdruck. Die Atmosphäre in der Entwicklungskammer besteht praktisch ausschließlich aus Entwicklergas, nämlich aus Wasserdampf und Ammoniak, mit einer Ammoniakkonzentration, die der Konzentration des total verdampften, eingespeisten Ammoniakwassers entspricht. In den Vorkammern sind nur noch Spuren des Entwicklergases feststellbar. Der überwiegende Anteil des in den Vorkammern eingeschlossenen Gases besteht aus für die Entwicklung inerter Luft, die durch Undichtigkeiten am äußeren Walzenpaar angesaugt sind. Eine typische Ammoniakkonzentration in den Vorkammern ist etwa 200 ppm.

Unter diesen Bedingungen leisten die Vorkammern keinen nennenswerten Beitrag zur Entwicklung des hindurchtransportierten Diazokopiermaterials, vielmehr erfolgt die Entwicklung praktisch ausschließlich in der Entwicklungskammer.

Der vorliegenden Erfindung liegt die Aufgabe zugrunde, die mit einem Entwicklungsverfahren der eingangs genannten Art erzielbare optische Dichte des entwickelten Diazokopiermaterials mit möglichst geringem Aufwand weiter zu erhöhen.

Diese Aufgabe ist gemäß der Erfindung durch eine Ausgestaltung des eingangs genannten Verfahrens nach dem kennzeichnenden Teil der Anspruchs 1 gelöst worden.

Durch diese mehrstufige Entwicklung wird das Diazokopiermaterial überraschenderweise auf eine höhere optische Dichte ausentwickelt, als sie bei den bisher ermittelten optimalen Entwicklungsbedingungen des einstufigen Entwicklungsverfahrens erreicht wird. Dabei muß die Summe der Verweilzeiten des Diazokopiermaterials in den erfindungsgemäßen Entwicklungsstufen, nämlich der Vorentwicklungsstufe und der Hauptentwicklungsstufe, nicht größer sein als die Verweilzeit des Diazokopiermaterials in der einen bekannten Entwicklungsstufe. Beispielsweise lagen die gemessenen Dichtewerte eines Diazokopiermaterials des Typs 110 S der Firma Kalle Niederlassung der Hoechst AG nach der Entwicklung mit dem bekannten Verfahren um 0,2 bis 0,5 unter dem Wert, der nach der Entwicklung mit dem zweistufigen Entwicklerverfahren erreicht wurde (Dichte 2,5).

Das erfindungsgemäße zweistufige Verfahren kann in besonders wenig aufwendiger Weise dadurch realisiert werden, daß gegenüber dem bekannten Verfahren die Absaugung der in einer der Entwicklungskammer benachbarten Kammer herrschenden Atmosphäre reduziert wird. Dadurch steigt infolge der im Verhältnis zur einströmenden Fremdluftmenge relativ stärker in die Vorentwicklungskammer einströmenden Entwicklergasmenge der auf die Fremdluftmenge bezogene Entwicklergasgehalt, insbesondere die Ammoniakkonzentration, in dieser Atmosphäre auf etwa die Hälfte der Ammoniakkonzentration in der Entwicklungskammer. Der gesamte Entwicklerbedarf wird dabei nicht wesentlich erhöht, um eine bestimmte Diazokopiermaterialfläche auf höhere Dichte auszuentwickeln. Auch der zusätzliche Aufwand für eine Vorrichtung zur Ausübung des Verfahrens kann gering sein.

Das Entwicklungsverfahren ist besonders für Diazokopiermaterial geeignet, bei dem sich auf einem Polyesterträger eine Lackschicht mit einer bei Trokkenlichtpausverfahren üblichen Paraaminodiazoverbindung, sowie mit einer ebenfalls üblichen Blau- und/ oder Gelbkupplerkomponente befindet.

Besonders günstige Entwicklungsergebnisse haben sich bei einer Spezialisierung des Verfahrens zur Trockenentwicklung mit den Merkmalen ergeben, daß das Diazokopiermaterial in der Vorentwicklungskammer eine Vorentwicklungsatmosphäre mit einer Ammoniakkonzentration zwischen 40 und 60% der Ammoniakkonzentration in der Entwicklergasatmosphäre bei einer Temperatur zwischen 103 und 105° C durchläuft und anschließend die Entwicklergasatmosphäre bei 116 bis 120° C durchläuft. Bei der Anwendung dieses Verfahrens wurde Diazokopiermaterial des Typs P 190 S der Firma Kalle Niederlassung der Hoechst AG auf einem Dichtewert von mindestens 2 statt normal 1,8 ausentwickelt.

Diese Entwicklungsbedingungen werden zweckmäßig bei einer Ausbildung des Verfahrens, bei dem das Diazokopiermaterial in der Vorentwicklungskammer eine Atmosphäre bei Unterdruck durchläuft, mit dem Merkmal erreicht, daß der Unterdruck bis ca. 5 mm WS (Wassersäule) beträgt.

Das Verfahren ist so konkretisiert, daß die Verweilzeit in der Vorentwicklungskammer höchstens gleichlang wie diejenige in der Entwicklungskammer ist und zwischen 0,5 und 2 Sekunden beträgt. Dabei wird von einer Verweilzeit in der Entwicklungskammer von 1 bis 5 Sekunden ausgegangen. Die gesamte Entwicklungsdauer ist also relativ kurz. Verfärbungen des nicht belichteten Bilduntergrundes treten dabei nicht auf. Um, obwohl in der Vorentwicklungskammer eine nennenswerte Ammoniakkonzentration herrscht, die Umwelt frei von Ammoniakbelastung zu halten, empfiehlt sich eine weitere Ausgestaltung des Verfahrens mit dem Merkmal, daß das Diazokopiermaterial vor der Vorentwicklungskammer eine erste Vorkammer durchläuft und nach der Entwicklungskammer eine zweite, auslaufseitige Vorkammer durchläuft, in denen die Ammoniakkonzentration durch Absaugen auf ein Minimum reduziert ist.

Die Absaugung wird zweckmäßig so eingestellt, daß die Ammoniakkonzentration in den beiden Vorkammern ca. 200 ppm nicht überschreitet.

Zur Ausübung des Verfahrens wird von einer bekannten Vorrichtung nach dem Oberbegriff des Anspruchs 5 ausgegangen. Diese Vorrichtung ist erfindungsgemäß so ausgestaltet, daß unmittelbar vor der Entwicklungskammer eine Vorentwicklungskammer unter Bildung einer Drosselstelle aus Dichtungselementen zwischen der Entwicklungskammer und der Vorentwicklungskammer angeordnet ist, daß mit der Vorentwicklungskammer eine Saugeinrichtung mit einer so dimensionierten Saugleistung verbunden ist, daß in der Vorentwicklungskammer die Ammoniakgaskonzentration des Entwicklergases, das durch eine regulierbare Drosselstelle in der Leitung aus der Vorentwicklungskammer abströmt, zwischen 20 und 80%, vorzugsweise zwischen 40 und 60% der Ammoniakgaskonzentration in der Entwicklungskammer einstellbar ist, daß die Mittel zur Dosierung des Entwicklers in der Entwicklungskammer (Eintrittsöffnung) so bemessen sind, daß eine Ammoniakkonzentration in der Entwicklungskammer bei Abwesenheit inerten Gases von 3 bis 25 Gew.-% aufrechterhalten wird und daß die Vorentwicklungskammer von der Heizeinrichtung für die Entwicklungskammer teilweise so umgeben ist, daß die Vorentwicklungsatmosphäre in der Vorentwicklungskammer auf eine Temperatur zwischen 100 und 110°C erwärmt ist. - Durch Dimensionierung der Saugeinrichtung, der Mittel zur Dosierung des Entwicklers und durch Einstellung der Heizeinrichtungen werden also die gewünschten Reaktionsbedingungen in der Vorentwicklungskammer erzeugt.

Eine Variante der Vorrichtung weist die Merkmale auf, daß unmittelbar vor der Entwicklungskammer eine Vorentwicklungskammer angeordnet ist, in die eine zweite Speiseleitung zur Einspeisung frischen Entwicklers mündet, die mit derart dimensionierten Mitteln (Eintrittsöffnung) zur Dosierung des Entwicklers in Verbindung steht, daß die Ammoniakkonzentration in der Vorentwicklungskammer 40 bis 60% der Ammoniakkonzentration in der Entwicklungskammer beträgt, daß die Mittel zur Dosierung des Entwicklers in der Entwicklungskammer so bemessen sind, daß eine Ammoniakkonzentration in der Entwicklungskammer bei Abwesenheit inerten Gases von 3-25 Gew.-Prozenten aufrechterhalten wird und daß die Vorentwicklungskammer mit einer eigenen Heizeinrichtung versehen ist, durch die die Vorentwicklungsatmosphäre in der Vorentwicklungskammer auf eine Temperatur zwischen 100 und 110° C erwärmbar ist. In diesem Fall kann die gewünschte Vorentwicklungsatmosphäre in der Vorentwicklungskammer völlig unabhängig von der Entwicklergasatmosphäre in der Entwicklungskammer einreguliert werden. Eine Rückwirkung auf die Verhältnisse in der Entwicklungskammer findet also durch die Einspeisung des Entwicklungsgases in die Vorentwicklungskammer praktisch nicht statt.

In einer zweiten Variante, in der eine gesonderte Einspeisung des Entwicklungsgases in die Vorentwicklungskammer entfällt, ist vorgesehen, daß zwischen der Entwicklungskammer und der Vorentwick- .lungskammer mindestens ein Überleitkanal zusätzlich zu der durch ein Walzenpaar gebildeten Drosselstelle angeordnet ist. Durch den Überleitkanal kann Entwicklungsgas aus der Entwicklungskammer in die Vorentwicklungskammer strömen, um dort die gewünschte Vorentwicklungsatmosphäre zur stufenweisen Entwicklung zu erzeugen.

Im letztgenannten Fall hat die Vorrichtung weiterhin vorteilhaft das Merkmal, daß der Querschnitt des Überleitkanals einstellbar ist. Dadurch kann die aus der Entwicklungskammer in die Vorentwicklungskammer strömende Entwicklungsgasmenge besonders genau und einfach eingestellt werden.

In einer vorteilhaften Weiterbildung der Vorrichtung ist vorgesehen, daß eingangsseitig vor der Vorentwicklungskammer eine erste mit einer Saugeinrichtung verbundene Vorkammer angeordnet ist und ausgangsseitig nach der Entwicklungskammer eine zweite, mit der Saugeinrichtung verbundene Vorkammer vorhanden ist. Dadurch können keine die Umgebung der Vorrichtung belastenden Ammoniakgasmengen aus der Vorrichtung austreten.

Die Vorrichtung zeichnet sich in einer weiteren Ausbildung vorteilhaft dadurch aus, daß zum Anschluß an beide Vorkammern und die Vorentwicklungskammer eine gemeinsame Saugeinrichtung vorgesehen ist und daß zumindest zwischen die Saugeinrichtung und die Vorentwicklungskammer eine einregulierbare Drosseistelle eingeschaltet ist. Bei dieser Vorrichtung können also die gewünschten, unterschiedlichen Unterdrücke in jeder Vorkammer und der Vorentwicklungskammer mit verhältnismäßig geringem Aufwand durch nur eine einzige Saugeinrichtung erzeugt werden, indem die wirksam werdende Saugleitung durch je eine einregulierbare Drosselstelle abgestimmt wird.

Ferner ist die Vorrichtung zur Einstellung der zur stufenweisen Entwicklung gewünschten Temperaturverhältnisse in der Vorentwicklungskammer und in der Entwicklungskammer mit dem Merkmal ausgestaltet, daß die Vorentwicklungskammer getrennt von der Entwicklungskammer auf eine Temperatur unterhalb derjenigen der Entwicklungskammer beheizbar ist. Derart läßt sich unabhängig von der in der Entwicklungskammer gewünschten Temperatur die - niedrigere - Temperatur der Vorentwicklungsatmosphäre einstellen.

In einer Weiterbildung der Vorrichtung sind die erste und zweite Vorkammer ebenfalls beheizbar. Durch die Beheizung der ersten Vorkammer wird das zu entwickelnde Diazokopiermaterial bereits vor dem Einlauf in die Vorentwicklungskammer, welche die erste Entwicklungsstufe darstellt, zur raschen Entwicklung auf eine höhere Temperatur aufgeheizt. Die Heizung der zweiten Vorkammer im Anschluß an die Entwicklungskammer bewirkt, daß das mit dem Diazokopiermaterial aus der Entwicklungskammer ausgetragene Ammoniakgas weitgehend aus dem Diazokopiermaterial ausgetrieben wird. Das aus der Vorrichtung auslaufende Diazokopiermaterial kann daher allenfalls noch geringfügige Ammoniakmengen an die Umgebung abgeben.

Die Erfindung wird im folgenden anhand einer Zeichnung mit vier Figuren näher erläutert: Es zeigt:
Figur 1 eine erfindungsgemäße Vorrichtung in einer ersten Ausführungsform im Längsschnitt,
Figur 2 ein Diagramm, das die Ammoniakgaskonzentration und die Temperatur entlang dem Durchlaufweg in der Vorrichtung nach Fig. 1 darstellt,
Figur 3 eine erfindungsgemäße Vorrichtung in einer zweiten Ausführungsform in einem Längsschnitt und
Figur 4 ein Diagramm, das die Ammoniakgaskonzentration und die Temperatur entlang dem Durchlaufweg in der Vorrichtung nach Fig. 3 wiedergibt.

In Fig. 1 ist eine relativ einfache Vorrichtung zur Ausübung des erfindungsgemäßen Verfahrens dargestellt, die im wesentlichen aus einer Entwicklungskammer 1, aus einer Vorentwicklungskammer 2, die in Transportrichtung 3 des Diazokopiermaterials vor der Entwicklungskammer angeordnet ist und aus einer Vorkammer 4, die in Transportrichtung des Diazokopiermaterials hinter der Entwicklungskammer liegt, besteht. Die Vorentwicklungskammer ist durch ein angetriebenes erstes Gummiwalzenpaar 5 gegen die äußere Atmosphäre weitgehend abgeschlossen und durch ein zweites, ebenfalls angetriebenes Gummiwalzenpaar 6 weitgehend gegenüber der Entwicklungskammer abgedichtet. Mit dem ersten Gummiwalzenpaar wirken Dichtlamellen 7 zur äußeren Atmosphäre zusammen, während an dem zweiten Gummiwalzenpaar 6 Dichtlamellen 8 zur weitgehenden Abdichtung gegenüber der Entwicklungskammer anliegen. - Die Vorkammer 4 ist in analoger Weise mit einem dritten gegen die Entwicklungskammer abdichtenden Walzenpaar 9 und mit einem vierten, den Abschluß zur äußeren Atmosphäre bewirkenden Gummiwalzenpaar 10 aufgebaut. Mit den Gummiwalzenpaaren wirken wiederum Dichtlamellen 11 und 12 zusammen.

Die Vorentwicklungskammer und die Vorkammer sind an Leitungen 13, 14 einer Absaugeinrichtung mit einer Pumpe 15 angeschlossen. In der Leitung 13 ist dabei eine einregulierbare Drosselstelle 16 angeordnet.

In der Entwicklungskammer 1 befindet sich eine Eintrittsöffnung 17 für das Entwicklergas, ein Wasserdampfammoniakgemisch, das 10 bis 25 Gew.-% Ammoniak enthält. In der Entwicklungskammer ist ferner ein Temperaturfühler 18 angeordnet, der über einen Temperaturregler 19 mit einer die Wandungen der Entwicklungskammer und teilweise auch der Vorentwicklungskammer und der Vorkammer umgebenden Heizeinrichtung 20 verbunden ist. Außerdem ist in der Entwicklungskammer noch eine Führungseinrichtung 21 für das von den Walzen 6 in den Spalt zwischen den Walzen 9 einzuführende Diazokopiermaterial erkennbar.

Die in den verschiedenen Kammern der Vorrichtung gemäß Fig. 1 herrschenden Reaktionsbedingungen - Ammoniakkonzentration und Temperatur - sind aus Fig. 2 ersichtlich, in der sie entlang den Entwicklungsstrecken aufgetragen sind. Die unterbrochen dargestellte Linie stellt dabei die Ammoniakkonzentration dar: In die Entwicklungskammer wird durch die Eintrittsöffnung 17 soviel aus Ammoniakgas und Wasserdampf bestehendes Entwicklergas eingespeist, daß innerhalb der Entwicklungskammer eine gleichmäßige Ammoniakkonzentration zwischen 10 bis 25 Gew.-% Ammoniak herrscht. Die Ammoniakkonzentration geht beim Übergang von der Entwicklungskammer in die Vorentwicklungskammer und in die Vorkammer zurück, und zwar in der Vorentwicklungskammer auf 20 bis 80% der Ammoniakkonzentration der Entwicklergasatmosphäre in der Entwicklungskammer. Die Einstellung auf diesen Ammoniakkonzentrationswert geschieht durch Einregulierung der Drosselstelle 16. Dabei wird dafür gesorgt, daß das aus der Entwicklungskammer in die Vorentwicklungskammer durch Expansion einströmende Entwicklergas nicht stärker mit für die Entwicklung inerter Luft in der Vorentwicklungskammer durchmischt wird, die insbesondere durch den Spalt zwischen den Gummiwalzen 5 infolge der Saugwirkung einströmen kann. Durch in der Zeichnung nicht dargestellte Mittel ist dafür gesorgt, daß soviel Entwicklergas in die Entwicklerkammer eingespeist wird, daß die Entwicklerkammer stets vollständig mit Entwicklergas der angegebenen Konzentration ausgefüllt ist, obwohl Entwicklergas in die Vorentwicklungskammer und in die nachgeschaltete Vorkammer entweichen kann und obwohl sowohl bei der Entwicklung des Diazokopiermaterials als auch durch Austragen zusammen mit dem Diazokopiermaterial Ammoniakgas in der Entwicklergasatmosphäre verloren geht. - Anstelle des Ammoniakgas und Wasserdampf enthaltenden Entwicklergases, das in die Entwicklerkammer durch die Eintrittsöffnung 17 eingespeist wird, kann in diese Entwicklungskammer auch wäßrige Ammoniaklösung eingespeist werden. - Eine möglichst starke Absenkung der Ammoniakgaskonzentration ist in der nachgeschalteten Vorkammer wünschenswert, damit möglichst wenig Ammoniakgas in die Umgebung der Vorrichtung entweichen kann. Dies kann dadurch geschehen, daß die Pumpe der Absaugeinrichtung ohne Zwischenschaltung einer Drosselstelle in die Leitung 14 saugend auf diese Vorkammer einwirken kann.

Als Besonderheit reicht durch eine der beiden Dichtlamellen 8 ein Überleitkanal zwischen der Entwicklungskammer und der Vorentwicklungskammer. Mit diesem Überleitkanal kann zusammen mit dem zwischen dem Gummiwalzenpaar 6 gebildeten Spalt und in Abstimmung mit der Drosselstelle 16 die Zufuhr des Entwicklergases von der Entwicklungskammer in die Vorentwicklungskammer dimensioniert werden.

Der zweite Reaktionsparameter, die mit einer durchgezogenen Linie in Figur 2 dargestellte Temperatur, hat im Bereich der Entwicklungskammer ebenfalls einen höheren Wert als imi Bereich der Vorentwicklungskammer und der Vorkammer. Die Temperatur ist durch Vorgabe des Sollwerts des Temperaturreglers 19 auf einen Wert zwischen etwa 105 bis 120° C in der Entwicklungskammer einreguliert. Da die Vorentwicklungskammer und die Vorkammer nicht ebenso wie die Entwicklungskammer zur gleichmäßigen Flächenbeheizung fast vollständig mit der Heizeinrichtung 20 bedeckt sind, tritt von der Entwicklungskammer ausgehend nach beiden äußeren Enden ein Temperaturabfall auf.

Zum Betrieb der in Fig. 1 gezeigten Vorrichtung wird zunächst vorausgesetzt, daß sich ein stationärer Betriebszustand - Temperatur und Ammoniakgaskonzentration - eingestellt hat. Dabei herrscht durch die Wirkung der Absaugeinrichtung in der nachgeschalteten Vorkammer ein Unterdruck von etwa 15 mm Wassersäule, um eine möglichst geringe Ammoniakkonzentration zu erreichen. In der Vorentwicklungskammer herrscht dagegen ein geringerer Unterdruck bis zu 4 mm Wassersäule. Dadurch kann das aus der Entwicklungskammer in die Vorentwicklungskammer strömende Entwicklergas die dortige Ammoniakgaskonzentration auf etwa 50% der Ammoniakgaskonzentration in der Entwicklungskammer ansteigen lassen.

Gelangt Diazokopiermaterial während seines Transports von links nach rechts zunächst in die Vorentwicklungskammer 2, so wird es hierin in einer ersten Entwicklungsstufe anentwickelt. Dabei wird das zunächst kühle Diazokopiermaterial, auf dem sich zunächst sogar Wasser niederschlagen kann, auf eine höhere Temperatur aufgeheizt, so daß der Niederschlag wieder verschwindet. Letzterer Effekt kann auch in der Entwicklerkammer und in der nachgeschalteten Vorkammer eintreten. Obwohl der innere Wirkungsmechanismus der stufenweisen Entwicklung mit den erfindungsgemäßen Vorrichtungen und Verfahren noch nicht restlos geklärt ist, kann davon ausgegangen werden, daß in der Vorentwicklungskammer bereits eine Entwicklung stattfindet, indem Schichtkomponenten des Diazokopiermaterials miteinander kuppeln. Eine weitere Kupplung, vorzugsweise anderer Schichtkomponenten tritt dann in der Entwicklungskammer ein, in der andere Reaktionsbedingungen - höhere Temperatur und höhere Entwicklergaskonzentration - herrschen. Insgesamt werden durch die Entwicklung des Diazokopiermaterials in der Vorentwicklungskammer und in der Entwicklungskammer höhere optische Dichtewerte erreicht, als sie bisher mit dem gleichen Diazokopiermaterial realisierbar waren. - Die Vorkammer dient in diesem Fall vor allem dazu, ein Ausströmen von Entwicklergas in die umgebende Atmosphäre zu verhindern und um dafür zu sorgen, daß auf dem aus der Anordnung austretenden Diazokopiermaterial keine Feuchtigkeit auftritt.

Die Ausführungsform der Vorrichtung nach Fig. 3 unterscheidet sich zunächst von derjenigen nach Fig. 1 dadurch, daß außer einer Entwicklungskammer 1 und einer Vorentwicklungskammer 2 sowie einer nachgeschalteten zweiten Vorkammer 4 in Durchlaufrichtung 3 des Diazokopiermaterials vor der Vorentwicklungskammer 2 eine erste Vorkammer 22 vorgesehen ist, die ähnlich wie die Vorkammer 4 mit zwei Gummiwalzenpaaren 23 und 24 sowie mit Dichtlamellen 25 und 26 aufgebaut ist. - Die Trennung der Vorentwicklungskammer 2 von der Entwicklungskammer 1 erfolgt dabei durch ein Gummiwalzenpaar 27 sowie an ihnen anliegende Dichtlamellen 28.

Im Unterschied zu der Ausführungsform nach Fig. 1 weist die Vorentwicklungskammer 2 eine von der Eintrittsöffnung 17 in der Entwicklungskammer unabhängige Eintrittsöffnung 30 auf, durch die frisches Entwicklergas unabhängig von dem durch die Eintrittsöffnung 17 eingespeisten Entwicklergas in die Vorentwicklungskammer eingegeben werden kann.

Die erste und zweite Vorkammer sowie die Vorentwicklungskammer stehen mit einer Absaugeinrichtung mit der Pumpe 15 in Verbindung, wobei zwischen der Vorentwicklungskammer 2 und der Pumpe in der Leitung 13 die einstellbare Drossel 16 angeordnet ist, während in Leitungen 31 und 14 zu der ersten und zweiten Vorkammer keine gesonderten Drosselstellen vorgesehen sind.

Eine weitere Besonderheit der Vorrichtung nach Fig. 3 besteht in der zweiten Heizeinrichtung 32, die von der Heizeinrichtung 20 thermisch weitgehend getrennt ist. Die Heizeinrichtung 20 dient im vorliegenden Fall zu Beheizung der Entwicklungskammer 1 und der zweiten Vorkammer 4, während die zweite Heizeinrichtung 32 zur Behandlung der Vorentwicklungskammer 2 und der ersten Vorkammer 22 vorgesehen ist. Die zweite Heizeinrichtung ist an den Ausgang eines zweiten Reglers 33 angeschlossen, mit dessen Eingang ein zweiter Temperaturfühler 34 in der Vorentwicklungskammer gekuppelt ist.

Zur Einstellung der Reaktionsparameter entlang der Durchlaufbahn des Diazokopiermaterials durch die Vorrichtung nach Fig. 3 wird auf Fig. 4 hingewiesen: In Fig. 4 ist wiederum die Temperatur mit einer durchgezogenen Linie eingetragen. Hieraus ist ersichtlich, daß die maximale Temperatur im Bereich zwischen 105 bis 120° C in der Entwicklungskammer herrscht. Die Temperatur fällt in der Vorentwicklungskammer auf einen niedrigeren Wert im Bereich zwischen 103 und 105° C. Da die Heizeinrichtung 20 die zweite Vorkammer 4 nicht vollständig bedeckt und weil die zweite Heizeinrichtung die erste Vorkammer 22 nicht vollständig abdeckt, ist die Temperatur in der zweiten Vorkammer niedriger als in der Entwicklungskammer und die Temperatur in der ersten Vorkammer niedriger als in der Vorentwicklungskammer.

Aus Fig. 4 sind ferner die Ammoniakgaskonzentrationen in den verschiedenen Kammern mit einer unterbrochenen Linie dargestellt. Die Entwicklungskammer ist wiederum vollständig mit aus Ammoniakgas und Wasserdampf bestehenden Entwicklergas einer Ammoniakkonzentration von 10 bis 25 Gew.-%, bezogen auf die gesamte Entwicklergasmenge, praktisch ohne Einschluß inerter Luft ausgefüllt. In der Vorentwicklungskammer beträgt die Entwicklergaskonzentration und damit die Ammoniakgaskonzentration nur etwa 50% der Ammoniakkonzentration in der Entwicklergasatmosphäre. Dieser Konzentrationsabfall wird durch eine geringere Einspeisung von Entwicklergas durch die zweite Eintrittsöffnung 30 im Vergleich zu der durch die erste Eintrittsöffnung 17 eingespeisten Menge erreicht. Schließlich erfolgt ein drastischer Abfall der Ammoniakgaskonzentration in der ersten und in der zweiten Vorkammer durch stärkere Absaugung der in diesen Vorkammern enthaltenen Atmosphäre mittels der Absaugeinrichtung.

Die Entwicklung des in einem Spalt des Walzenpaars 23 eingeführten Kopiermaterials im Verlaufe des Durchlaufs nach rechts erfolgt in grundsätzlich gleicher Weise wie mit der Vorrichtung nach Fig. 1, mit dem Unterschied, daß hier in der ersten, vorgeschalteten Vorkammer 22 die Ammoniakkonzentration besonders niedrig ist. Die erste wirksame Entwicklungsstufe liegt wiederum in der Vorentwicklungskammer 2, während die vollständige Ausentwicklung in der Entwicklungskammer 1 in einer zweiten Entwicklungsstufe erfolgt. Die zweite, nachgeschaltete Vorkammer 4 dient wiederum praktisch ausschließlich zum Abschluß der Entwicklungskammer gegenüber der äußeren Atmosphäre, sie dient zur Entfernung von an dem Diazokopiermaterial anhaftenden Ammoniakgas, trägt jedoch zur Ausentwicklung des Diazokopiermaterials praktisch nichts mehr bei.

## Patentansprüche

1. Verfahren zur Trockenentwicklung von Zweikomponenten-Diazokopiermaterial, insbesondere Mikrofilmduplizierfilm auf Polyesterbasis, das nicht durch bloße Wärmeentwicklung entwickelbar ist und zur Entwicklung eine Entwicklergasatmosphäre im wesentlichen bestehend aus einem spannungsmäßig ungesättigten, 3 bis 25 Gewichtsprozente Ammoniak enthaltenden Ammoniakwasserdampfgemisch bei einer Temperatur zwischen etwa 105 bis 120°C bei einem vorgegebenen Druck, vorzugsweise atmosphärischen Druck durchläuft, dadurch gekennzeichnet, daß das Diazokopiermaterial vor der Entwicklungsatmosphäre eine Vorentwicklungsatmosphäre bei einer Temperatur zwischen 100 bis 110° C mit einer Ammoniakkonzentration durchläuft, die 20 bis 80% der Ammoniakkonzentration der Entwicklergasatmosphäre beträgt.

2. Verfahren nach Anspruch 1, dadurch gekennzeichnet, daß das Diazokopiermaterial eine Vorentwicklungsatmosphäre mit einer Ammoniakkonzentration zwischen 40 und 60% der Ammoniakkonzentration in der Entwicklergasatmosphäre bei einer Temperatur zwischen 103-105° C durchläuft und anschließend die Entwicklergasatmosphäre bei 116 bis 120° C durchläuft.

3. Verfahren nach Anspruch 1 oder 2, bei dem das Diazokopiermaterial eine Vorentwicklungsatmosphäre bei Unterdruck durchläuft, dadurch gekennzeichnet, daß der Unterdruck bis ca. 5 mm WS beträgt.

4. Verfahren nach einem der Ansprüche 1 bis 3, bei dem die Verweilzeit des Diazokopiermaterials in der Entwicklergasatmosphäre zwischen 1 bis 5 Sekunden, insbesondere zwischen 1,5 bis 2,5 Sekunden beträgt, dadurch gekennzeichnet, daß die Verweilzeit in der Vorentwicklungsatmosphäre kürzer als diejenige in der Entwicklergasatmosphäre ist und zwischen 0,5 und 2 Sekunden beträgt.

5. Vorrichtung zur Ausübung des Verfahrens nach einem der Ansprüche 1 bis 4, mit einer Entwicklungskammer, die mit mindestens einer Heizeinrichtung zur annähernd gleichmäßigen Beheizung ausgestattet ist, wobei die Heizeinrichtung über einen Temperaturregler mit einem in der Entwicklungskammer angeordneten Temperaturfühler in Verbindung steht, der Temperaturregler auf einen Sollwert zwischen etwa 105 bis 120°C eingestellt ist, und wobei in die Entwicklungskammer mindestens eine Speiseleitung zum Einspeisen des Entwicklers mündet und Mittel zum Dosieren des in die Entwicklungskammer einzuspeisenden Entwicklers vorgesehen sind, dadurch gekennzeichnet, daß unmittelbar vor der Entwicklungskammer (1) eine Vorentwicklungskammer (2) unter Bildung einer Drosselstelle auch Dichtungselementen (6, 8) zwischen der Entwicklungskammer und der Vorentwicklungskammer angeordnet ist, daß mit der Vorentwicklungskammer eine Saugeinrichtung (13, 15) mit einer so dimensionierten Saugleistung verbunden ist, daß in der Vorentwicklungskammer die Ammoniakgaskonzentration des Entwicklergases, das durch eine regulierbare Drosselstelle (16) in der Leitung (13) aus der Vorentwicklungskammer (2) abströmt, zwischen 20 und 80%, vorzugsweise zwischen 40 und 60% der Ammoniakgaskonzentration in der Entwicklungskammer einstellbar ist, daß die Mittel zur Dosierung des Entwicklers in der Entwicklungskammer (Eintrittsöffnung 17) so bemessen sind, daß eine Ammoniakkonzentration in der Entwicklungskammer (1) bei Abwesenheit inerten Gases von 3 bis 25 Gew.-Prozente aufrechterhalten wird und daß die Vorentwicklungskammer (2) von der Heizeinrichtung (20) für die Entwicklungskammer teilweise so umgeben ist, daß die Vorentwicklungsatmosphäre in der Vorentwicklungskammer (2) auf eine Temperatur zwischen 100 und 110° C erwärmt ist.

6. Vorrichtung zur Ausübung des Verfahrens nach einem der Ansprüche 1 bis 4, mit einer Entwicklungskammer, die mit mindestens einer Heizeinrichtung zur annähernd gleichmäßigen Beheizung ausgestattet ist, wobei die Heizeinrichtung über einen Temperaturregler mit einem in der Entwicklungskammer angeordneten Temperaturfühler in Verbindung steht, der Temperaturregler auf einen Sollwert zwischen etwa 105 bis 120°C eingestellt ist, und wobei in die Entwicklungskammer mindestens eine Speiseleitung zum Einspeisen des Entwicklers mündet und Mittel zum Dosieren des in die Entwicklungskammer einzuspeisenden Entwicklers vorgesehen sind, dadurch gekennzeichnet, daß unmittelbar vor der Entwicklungskammer (1) eine Vorentwicklungskammer (2) angeordnet ist, in die eine zweite Speiseleitung zur Einspeisung frischen Entwicklers mündet, die mit derart dimensionierten Mitteln (Eintrittsöffnung 30) zur Dosierung des Entwicklers in Verbindung steht, daß die Ammoniakkonzentration in der Vorentwicklungskammer 40 bis 60% der Ammoniakkonzentration in der Entwicklungskammer beträgt, daß die Mittel zur Dosierung des Entwicklers in der Entwicklungskammer so bemessen sind, daß eine Ammoniakkonzentration in der Entwicklungskammer bei Abwesenheit inerten Gases von 3-25 Gew.-Prozenten aufrechterhalten wird und daß die Vorentwicklungskammer mit einer eigenen Heizeinrichtung (32) versehen ist, durch die die Vorentwicklungsatmosphäre in der Vorentwicklungskammer auf eine Temperatur zwischen 100 und 110° C erwärmbar ist.

7. Vorrichtung nach Anspruch 5, dadurch gekennzeichnet, daß zwischen der Entwicklungskammer (1) und der Vorentwicklungskammer (2) mindestens ein Überleitkanal angeordnet ist.

8. Vorrichtung nach Anspruch 7, dadurch gekennzeichnet, daß der Querschnitt des Überleitkanals einstellbar ist.

9. Vorrichtung nach Anspruch 6, dadurch gekennzeichnet, daß eingangsseitig vor der Vorentwicklungskammer eine erste mit einer Saugeinrichtung verbundene Vorkammer (22) angeordnet ist und ausgangsseitig nach der Entwicklungskammer eine zweite mit der Saugeinrichtung verbundene Vorkammer (4) vorhanden ist.

10. Vorrichtung nach Anspruch 9, dadurch gekennzeichnet, daß die Vorkammern (22, 4) und die Vorentwicklungskammer (2) an eine gemeinsame Saugeinrichtung (13, 14, 15, 31) angeschlossen sind und daß zumindest zwischen die Saugeinrichtung und die Vorentwicklungskammer eine einregulierbare Drosselstelle (16) eingeschaltet ist.

11. Vorrichtung nach einem der Ansprüche 6, 9 oder 10, dadurch gekennzeichnet, daß die Vorentwicklungskammer (2) getrennt von der Entwicklungskammer (1) auf eine Temperatur unterhalb derjenigen der Entwicklungskammer beheizbar ist.

12. Vorrichtung nach Anspruch 9 oder 11, dadurch gekennzeichnet, daß die erste und die zweite Vorkammer (22, 4) beheizbar ist.

## Claims

1. Process for the dry development of two-component diazotype copying material, especially of microfilm duplicating film on a polyester basis, which can not be developed by the mere application of heat, and is developed by passing it at a temperature between about 105 and 120° C and a predetermined pressure, preferably atmospheric pressure, through a developer gas atmosphere which substantially comprises a tensionally unsaturated ammonia gas/water vapor mixture containing from 3 to 25 per cent by weight of ammonia, the process being characterized in that, prior to entering the developer gas atmosphere, the diazotype copying material passes through a pre-developing atmosphere which has a temperature between 100 and 110° C and an ammonia concentration amounting to 20 to 80 per cent of the ammonia concentration of the developer gas atmosphere.

2. Process according to claim 1, characterized in that the diazotype copying material passes through a pre-developing atmosphere having an ammonia concentration between 40 and 60 per cent of the ammonia concentration in the developer gas atmosphere at a temperature between 103 and 105° C and then passes the developer gas atmosphere at a temperature between 116 and 120° C.

3. Process according to claim 1 or claim 2, wherein the diazotype copying material passes through a pre-developing atmosphere at a reduced pressure, characterized in that the reduced pressure amounts to up to 5 mm water column.

4. Process according to any one of claims 1 to 3, wherein the time of stay of the diazotype copying material in the developer gas atmosphere is between 1 and 5 seconds, preferably between 1.5 and 2.5 seconds, characterized in that the time of stay of the material in the pre-developing atmosphere is shorter than its time of stay in the developer gas atmosphere and ranges from 0.5 to 2 seconds.

5. Apparatus for performing the process claimed in any one of claims 1 to 4, comprising a developing chamber provided with at least one heating means for approximately uniform heating, wherein said heating means is connected, via a thermostat, with a feeler gauge which is arranged in the developing chamber, said thermostat is adjusted to a desired value between about 105 and 120° C, and wherein at least one feed pipe for the introduction of developer opens into the developing chamber and means are provided for dosing the developer to be introduced into the developing chamber, characterized in that a pre-developing chamber (2) is arranged immediately preceding the developing chamber (1), a restrictor comprising gaskets elements (6, 8) being arranged between the developing chamber and the pre-developing chamber; that an exhaust system (13, 15) is connected to the pre-developing chamber whose suction capacity is so dimensioned that the ammonia gas concentration of the developer gas in the pre-developing chamber is adjustable between 20 and 80 per cent, preferably between 40 and 60 per cent of the ammonia gas concentration in the developing chamber; said developer gas flowing out of the pre-developing chamber (2) through an adjustable restrictor (16) in the duct (13), that the means for dosing the developer in the developing chamber (inlet opening 17) is so dimensioned that, in the absence of inert gas, an ammonia concentration between 3 and 25 per cent by weight is maintained in the developing chamber; and that the pre-developing chamber (2) is partially so surrounded from the heating means (20) that the pre-developing atmosphere in the pre-developing chamber (2) is heated to a temperature between 100 and 110° C.

6. Apparatus for performing the process claimed in any one of claims 1 to 4, comprising a developing chamber provided with at least one heating means for approximately uniform heating, wherein said heating means is connected, via a thermostat, with a feeler gauge which is arranged in the developing chamber, said thermostat is adjusted to a desired value between about 105 and 120° C, and wherein at least one feed pipe for the introduction of developer opens into the developing chamber and means are provided for dosing the developer to be introduced into the developing chamber, characterized in that a pre-developing chamber (2) is arranged immediately preceding the developing chamber (1), into which opens a second feed pipe for the introduction of fresh developer, which feed pipe is connected with developer dosing means (inlet opening 30) which is so dimensioned that the ammonia concentration in the pre-developing chamber corresponds to 40 to 60 per cent of the ammonia concentration in the developing chamber, that the means for dosing the developer in the developing chamber are so dimensioned that, in the absence of inert gas, an ammonia concentration between 3 and 25 per cent by weight is maintained in the developing chamber, and that the pre-developing chamber is provided with an own heating means (32) by which the pre-developing atmosphere in the pre-developing chamber is heated to a temperature between 100 and 110° C.

7. Apparatus according to claim 5, characterized in that at least one channel to conduct over developer gas is arranged between the developing chamber (1) and the pre-developing chamber (2).

8. Apparatus according to claim 7, characterized in that the cross-section of the channel to conduct over developer gas is adjustable.

9. Apparatus according to claim 6, characterized in that, preceding the pre-developing chamber and adjacent to the input, a first ante-chamber (22) is arranged which ist connected to an exhaust system and that, following the developing chamber and adjacent to the output end, a second ante-chamber (4) is arranged which is also connected to the exhaust system.

10. Apparatus according to claim 9, characterized in that it comprises a common exhaust system (13, 14,15, 31) which is connected to the ante-chambers (22, 4) and to the pre-developing chamber (2) and that an adjustable restrictor (16) is interposed at least between the exhaust system and the pre-developing chamber.

11. Apparatus according to one of claims 6, 9 or 10, characterized in that the pre-developing chamber (2) can be heated separately from the developing chamber (1), to a temperature below that of the developing chamber.

12. Apparatus according to claim 9 or claim 11, characterized in that the first and second ante-chambers (4, 22) are heatable.

## Revendications

1. Procédé de développement à sec d'un matériel de diazocopie à deux composants, notamment de films pour la duplication de microfilms à base de polyester, qui ne peut être développé sous le seul effet de la chaleur et qui, pour son développement, traverse une atmosphère de gaz révélateur compo- sée essentiellement d'un mélange de vapeur d'eau et d'ammoniac dont la tension n'est pas à saturation et qui, contenant 3 à 25% en poids d'ammoniac, est chauffé à une température comprise entre environ 105 et 120° C sous une pression donnée et de préférence à la pression atmosphérique, caractérisé en ce que le matériel de diazocopie traverse, en amont de l'atmosphère de développement, une atmosphère de pré-développement, dont la température est comprise entre 100° et 110° C et dont le taux de concentration de l'ammoniac représente de 20 à 80% du taux de concentration de l'ammoniac dans l'atmosphère de développement.

2. Procédé selon la revendication 1, caractérisé en ce que le matériel de diazocopie traverse, dans le compartiment de pré-développement une atmosphère de pré-développement dont le taux de concentration de l'ammoniac se situe entre 40 et 60% du taux de concentration de l'ammoniac dans l'atmosphère de développement et dont la température est comprise entre 103 et 105° C avant de pénétrer dans l'atmosphère de développement où la température varie entre 116 et 120° C.

3. Procédé selon l'une quelconque des revendications 1 et 2 d'après lequel le matériel de diazocopie traverse, dans le compartiment de pré-développement, une atmosphère en dépression, caractérisé en ce que cette dépression atteint environ 5 mm de colonne d'eau.

4. Procédé selon l'une quelconque des revendications 1 à 3, d'après lequel la durée du séjour du matériel de diazocopie dans l'atmosphère de développement se situe entre 1 et 5 secondes et de préférence entre 1,5 et 2,5 secondes, caractérisé en ce que la durée du séjour dans l'atmosphère de pré-développement est inférieure à la durée de son séjour dans l'atmosphère de développement et se situe entre 0,5 et 2 secondes.

5. Installation pour l'application du procédé selon l'une quelconque des revendications 1 à 4 comportant une chambre de développement équipée d'un élément chauffant au moins, assurant le chauffage approximativement uniforme, à l'effet de quoi cet élément chauffant est relié, par l'intermédiaire d'un thermostat réglé sur une valeur de consigne comprise entre 105 et 120° C, à un palpeur de température installé dans la chambre de développement qui comporte, d'une part, une ouverture d'alimentation au moins assurant l'amenée du révélateur et, d'autre part, les éléments de dosage du révélateur pénétrant dans cette chambre de développement, caractérisée en ce qu'un compartiment de pré-développement (2) installé directement en amont de la chambre de développement (1) constitue une zone de modération équipée d'éléments d'étanchéité implantés entre la chambre de développement (1) et le compartiment de pré-développement (2), en ce que le compartiment de pré-développement (2) est relié à un dispositif d'aspiration (15-13) dont la puissance d'aspiration est dimensionnée de manière que le taux de concentration du gaz ammoniac contenu dans le gaz révélateur qui est évacué par une canalisation (13) contrôlée par un dispositif modérateur réglable (16) se situe entre 20% et 80% et de préférence entre 40% et 60% du taux de concentration de l'ammoniac dans la chambre de développement, en ce que les éléments chargés de doser l'arrivée du révélateur dans la chambre de développement (1) (ouverture d'alimentation 17) sont dimensionnés de manière qu'en l'absence de gaz inertes, le taux de concentration de l'ammoniac dans la chambre de développement reste maintenu entre 3% et 25% en poids et en ce que le compartiment de pré-développement (2) est partiellement enrobé de l'élément de chauffage (20) de la chambre de développement de manière que l'atmosphère de pré-développement atteigne, dans le compartiment de pré-développement, une température comprise entre 100° et 110° C.

6. Installation pour l'application du procédé selon l'une quelconque des revendications 1 à 4 comportant une chambre de développement équipée d'un élément chauffant au moins, assurant le chauffage approximativement uniforme, à l'effet de quoi cet élément chauffant est relié, par l'intermédiaire d'un thermostat, réglé sur une valeur de consigne comprise entre 105° et 120° C, à un palpeur de température installé dans la chambre de développement, qui comporte, d'une part, une ouverture d'alimentation au moins, assurant l'amenée du révélateur et, d'autre part, les éléments de dosage de révélateur pénétrant dans cette chambre de développement, caractérisée en ce qu'un compartiment de pré-développement (2), installé directement en amont de la chambre de développement est doté d'une deuxième conduite d'alimentation (ouverture d'alimentation 30) qui, pour assurer l'amenée du révélateur frais, est coordonnée aux éléments qui, assurant le dosage de révélateur dans la chambre de développement, sont dimensionnés de manière que le taux de concentration de l'ammoniac dans le compartiment de pré-développement se situe entre 40% et 60% du taux de concentration de l'ammoniac dans la chambre de développement, en ce que les éléments assurant le dosage du révélateur dans la chambre de développement (1) sont dimensionnés de manière qu'en l'absence de gaz inertes, le taux de concentration de l'ammoniac dans la chambre de développement reste maintenu entre 3% et 25% en poids et en ce que le compartiment de pré-développement (2) est doté d'une installation de chauffage propre (32) qui chauffe l'atmosphère de pré-développement dans le compartiment de pré-développement à une température comprise entre 100° et 110°C.

7. Installation selon la revendication 5, caractérisée en ce qu'une canalisation de transfert au moins est aménagée entre la chambre de développement (1) et le compartiment de pré-développement (2).

8. Installation selon la revendication 7, caractérisée en ce que la section du canal de transfert est réglable en fonction des besoins.

9. Installation selon la revendication 6, caractérisée en ce que du côté »entrée« un premier compartiment avancé (22) relié à un dispositif d'aspiration est intercalé en amont du compartiment de pré-développement, alors que du côté »sortie« se trouve un deuxième compartiment avancé (4) également relié au dispositif d'aspiration.

10. Installation selon la revendication 9, caractérisée en ce que les deux compartiments avancés (22, 4) ainsi que le compartiment de pré-développement (2) sont raccordés à un dispositif d'aspiration commun (13, 14, 15, 31) et en ce qu'un dispositif modérateur réglable (16), au moins, est intercalé entre le dispositif d'aspiration et le compartiment de pré-développement (2).

11. Installation selon l'une quelconque des revendications 6, 9 ou 10, caractérisée en ce que le compartiment de pré-développement (2) peut, indépendamment de la chambre de développement (1) être, chauffé à une température inférieure à celle de cette chambre de développement.

12. Installation selon l'une quelconque des revendications 9 ou 11, caractérisée en ce que le premier et le deuxième compartiments avancés (22, 4) peuvent être chauffés.
